# FASCICULE DE BREVET EUROPEEN

(11) **EP 0 899 635 B1**
(45) Date de publication et mention de la délivrance du brevet: **02.05.2003**
(21) Numéro de dépôt: 97114986.9
(22) Date de dépôt: 29.08.1997
(51) Int. Cl.: G04B 37/00, G04B 37/11

(54) **Appareil susceptible d'être immergé et comprenant un transducteur sonore**
Vorrichtung zur Verwendung unter Wasser und mit einem Schallwandler
Device for immersion in water and comprising a sound transducer

(43) Date de publication de la demande: 03.03.1999
(73) Titulaire: ASULAB S.A., 2074 Marin (CH)
(72) Inventeur: Mignot, Jean-Pierre, 2034 Peseux (CH); Dinnissen, Paul, 2556 Schwadernau (CH)
(74) Mandataire: Ravenel, Thierry Gérard Louis

(56) Documents cités:
- CH-A- 375 664
- DE-A- 3 048 545
- PATENT ABSTRACTS OF JAPAN vol. 4, no. 51 (P-007), 17 avril 1980 & JP 55 020464 A (SEIKO INSTR & ELECTRONICS LTD), 13 février 1980,
- PATENT ABSTRACTS OF JAPAN vol. 8, no. 58 (P-261), 16 mars 1984 & JP 58 206998 A (DAINI SEIKOSHA KK), 2 décembre 1983,

## Description

La présente invention est relative à un appareillage susceptible d'être immergé dans un liquide tel que l'eau, comme par exemple les appareillages portés au poignet tels que les montres. Plus particulièrement, l'invention concerne un tel appareillage dans le boîtier duquel est monté un transducteur sonore.

Pour pouvoir garantir l'étanchéité des montres portées au poignet à une profondeur d'immersion qui peut atteindre nominalement une trentaine de mètres, il est déjà connu de monter un transducteur acoustique dans le boîtier de la montre sans qu'il soit prévu une voie de communication entre le transducteur et l'extérieur susceptible de conduire directement les ondes sonores (CH-A-375 664). Un tel montage présente l'avantage de garantir une très bonne étanchéité de la montre. Par contre, l'énergie acoustique devant parvenir au transducteur ou être émise par celui-ci à travers la paroi pleine du boîtier, cette solution n'est possible que si on se contente d'une qualité sonore médiocre. En effet, la bande de fréquences utilisable est alors limitée aux fréquences qui parviennent à traverser cette paroi. Pratiquement, on doit travailler avec les fréquences de résonance du transducteur, ces fréquences ne pouvant être transmises efficacement à travers la paroi du boîtier que si elles correspondent à une fréquence de résonance de cette paroi. Ceci limite nécessairement la gamme de fréquences pouvant être transmise et n'est donc pas adapté à la reproduction et/ou la réception de sons complexes tels que la parole ou la musique. On notera également qu'une telle paroi amortit de façon gênante la transmission des sons pouvant être émis ou reçus par le transducteur.

L'invention a pour but de fournir un appareillage du type indiqué ci-dessus muni d'un transducteur sonore mont de manière à pouvoir travailler avec un large spectre sonore, notamment le spectre sonore correspondant à la parole, tout en garantissant un haut degré d'étanchéité.

L'invention a donc pour objet un appareillage portable étanche capable de subir une immersion jusqu'à une profondeur prédéterminée d'un liquide tel que l'eau, notamment montre étanche, comportant un boîtier dans lequel est monté un transducteur sonore de manière à communiquer de façon étanche aux fluides avec l'extérieur du boîtier par l'intermédiaire d'énergie sonore caractérisé en ce que
- ledit transducteur sonore est solidaire d'une membrane déformable le séparant de façon étanche d'une cavité d'entrée qui est ménagée dans ledit boîtier et en communication directe avec l'extérieur, en ce que ladite membrane est appliquée élastiquement par sa-périphérie sur une surface d'appui ménagée autour de ladite cavité en séparant celle-ci de façon étanche d'une chambre de déformation ménagée dans ledit boîtier du côté de la membrane opposée à ladite cavité tout en étant en communication avec l'intérieur de ce boîtier, et en ce que le fond de ladite chambre de déformation forme une surface de soutien pour ladite membrane lorsqu'une pression statique extérieure supérieure à une valeur prédéterminée lui est appliquée.

Grâce à ces caractéristiques, le transducteur sonore peut recevoir ou émettre de l'énergie sonore par l'intermédiaire de la membrane qui, n'étant suspendue que par son bord périphérique dans le boîtier, peut vibrer librement sans entraver la transmission/réception de cette énergie sonore vers le transducteur ou à partir de celui-ci.

La membrane peut être maintenue appuyée contre la surface d'appui du boîtier par l'intermédiaire d'un organe élastique prenant appui sur le fond de la chambre de déformation et agissant sur le bord de la membrane.

Cependant, selon une variante, la membrane peut être maintenue appuyée contre sa surface d'appui en vertu de sa propre élasticité en étant montée tendue dans le boîtier.

D'autres caractéristiques et avantages de l'invention apparaîtront au cours de la description qui va suivre, donnée uniquement à titre d'exemple et faite en se référant aux dessins annexés sur lesquels :
- la figure 1 montre une vue en coupe d'une pièce d'horlogerie conçue selon l'invention et munie d'un transducteur qui dans cet exemple est un haut-parleur;
- la figure 2 est une vue schématique en coupe d'une variante de l'invention; et
- la figure 3 représente un détail des moyens élastiques maintenant l'ensemble transducteur en position contre une surface d'appui.

Dans la description qui va suivre, l'invention sera illustrée dans son application à une pièce d'horlogerie telle qu'une montre bracelet. Il est clair cependant que l'invention peut s'appliquer à tout autre appareillage, généralement portable et de petites dimensions, et devant comprendre au moins un transducteur sonore, l'appareillage étant en outre susceptible d'être immergé dans un liquide tel que l'eau jusqu'à une profondeur prédéterminée. En outre, dans l'exemple décrit, le transducteur sonore est un haut-parleur, cependant qu'un transducteur microphonique peut également être utilisé avantageusement avec l'invention.

Ceci étant, on voit représentée sur la figure 1, une vue en coupe d'une montre bracelet 1 dont on garantit l'étanchéité jusqu'à une profondeur d'eau prédéterminée, une profondeur de 30 m étant une valeur prévue souvent en pratique.

On reconnaît de la montre 1 sur la figure 1 le boîtier 2, le verre 3, les aiguilles 4 et 5, le cadran 6 et certaines pièces du mécanisme de mise à l'heure 7. Tous ces éléments, ainsi que ceux simplement ébauchés, voire non visibles sur la figure 1, comme le circuit intégré, le quartz, le moteur miniature, le rouage etc. sont classiques et n'ont donc pas à être décrits ici. Bien que cela ne soit pas une application limitative - de l'invention, l'appareillage selon l'invention muni du transducteur microphonique ou du haut-parleur pourra avantageusement être une montre formant téléphone portable.

Dans le cas représenté, le boîtier 2 comporte un fond 8 doublé par un disque de support 9 superposé à ce fond 8 dans le boîtier 2 et solidaire de celui-ci par tout moyen approprié, par exemple par collage ou clipsage.

Le fond 8 comporte une cavité ou chambre d'entrée 10 de forme générale circulaire et mise en communication avec l'extérieur à travers un canal 11 qui y débouche latéralement. Autour de la cavité 10, le fond 8 présente une surface d'appui circulaire 12 qui, dans le présent exemple, est légèrement inclinée par rapport à l'axe de la cavité 10.

En face de la cavité 10 du fond 8, le disque de support 9 présente un évidement 13 de forme générale circulaire et à peu près coaxial à la cavité 10 tout en ayant un diamètre légèrement supérieur. Cet évidement 13 constitue une chambre de déformation. Il est bordé d'une nervure périphérique 14 à arête arrondie et contiguë à une rainure annulaire 15 se situant à l'intérieur par rapport à la nervure 14.

Dans le volume constitué par la cavité 10 du fond 8 et l'évidement 13 du disque de support 9 est disposé un ensemble de transducteur sonore 16. Cet ensemble comporte une membrane 17 formée d'un disque circulaire auquel est venu de formage un rebord périphérique 18 dont la surface extérieure est fixée par collage à une paroi latérale périphérique 19 ménagée autour de la surface d'appui 12 respectivement sur le fond 8 et le disque de support 9. Ainsi, la membrane 17 assure l'étanchéité de l'intérieur de la montre 1 vis-à-vis de l'extérieur.

Dans la zone située à l'intérieur du bord intérieur de la surface d'appui 12, la membrane 17 est libre de se déformer. Elle est appuyée contre cette surface d'appui par un organe élastique 20 afin de permettre le mode vibration de plus basse fréquence de la partie active du transducteur 16. Ce dernier est formé par exemple d'un anneau logé dans la rainure 15 du disque de support 9 et pourvu de pattes élastiques 21 en forme de Z (figure 3), par exemple au nombre de dix pour un diamètre d'environ 25 mm de la membrane 17, qui y sont découpées et pliées hors de son plan en direction de-la membrane 17. Les pattes élastiques 21 sont sous contrainte et appliquent donc la membrane contre la surface d'appui 12 en délimitant strictement la zone de la membrane pouvant vibrer librement. A titre indicatif, l'anneau élastique 20 développe une force totale de l'ordre de 250 à 600 g. On comprend que cette force dépend du diamètre de la membrane, de son épaisseur et des fréquences sonores que l'on souhaite émettre ou recevoir.

L'ensemble transducteur 16 comporte également un élément transducteur 22 (formant la partie active du transducteur) qui, dans le cas représenté, est un haut-parleur de type piézo-électrique. Il peut également être récepteur (fonction de microphone). Dans le cas représenté ici, il comporte une lame métallique interposée entre deux disques piézo-électriques (non visibles sur la figure 1), l'ensemble étant convenablement connecté à un circuit de commande ou un circuit d'exploitation (non détaillé) logé dans le boîtier 2. L'élément transducteur 22 est collé sur la membrane 17 du côté de l'évidement 13 dans la zone de vibration libre de celle-ci. Il est disponible dans le commerce auprès de la Société Murata, Japon. Selon une variante, l'élément transducteur 22 peut également être rendu solidaire de la membrane lors du moulage de celle-ci, soit en y étant partiellement incorporée, soit en étant surmoulé par le matériau de la membrane.

Il est à noter que les pattes 21 exercent leur pression de préférence sur le bord extrême de l'élément transducteur 22 afin qu'elle puisse transmettre une fréquence aussi basse que possible pour un diamètre donné. Les pattes 21 sont en appui contre le bord de la lame métallique de l'élément transducteur 22 par l'intermédiaire duquel elles appuient la membrane 17 sur la surface 12.

Afin d'éviter les distorsions, on veillera à ce que les forces d'appui exercées par les pattes élastiques 21 soit suffisante pour maintenir l'élément transducteur 22 contre la surface d'appui, c'est-à-dire qu'il soit maintenu en permanence au cours du fonctionnent. Toutefois, ces forces ne devrons pas bloquer son orientation (c'est-à-dire correspondre à un encastrement) ce qui conduirait typiquement à un doublement de la fréquence fondamentale de l'élément transducteur.

L'évidement 13 forme une chambre interne qui est en communication avec l'intérieur du boîtier 2 à travers des orifices de passage 23 ménagés dans le fond 13a de l'évidement 13. La membrane 17 peut donc se déformer dans cette chambre interne ou évidement 13 jusqu'à s'appliquer contre son fond 13a. Celui-ci constitue ainsi une surface de butée pour la membrane 17 si la pression différentielle de part et d'autre de la membrane dépasse une valeur prédéterminée.

La membrane 17 est réalisée de préférence en silicone et peut présenter une épaisseur d'environ 300 µm, son diamètre pouvant être de 25 mm, par exemple.

Dans une zone à l'écart de l'ensemble que l'on vient de décrire, le fond 8 et le disque de support 9 comportent un passage traversant 24 présentant un épaulement 25 contre lequel est disposée une pastille 26 de compensation de pression. Celle-ci est imperméable à l'eau, mais perméable à l'air à condition que la variation de la différence de pression de part et d'autre de cette pastille varie très lentement. Elle peut être réalisée en Teflon® fritté par exemple. Cette pastille peut être assimilée à un filtre passe-bas laissant passer l'air dont la pression varie à très basse fréquence (1/10 Hz, par exemple). Cette structure permet une adaptation à des variations de la pression statique résultant par exemple de variations d'altitude et/ou de conditions climatiques, lorsque la montre est portée.

On notera toutefois que la membrane 17 elle-même peut être conçue de telle façon qu'elle remplisse la fonction de compensation de pression à la place de la pastille 26. Dans ce cas, cette membrane doit être réalisée en un matériau souple et semi-perméable aux gaz dont la pression statique varie à très basse fréquence.

Le comportement de la membrane 17 est le suivant.

Lorsque la montre est portée hors de l'eau, la membrane 17 présente une configuration plate dans laquelle elle est libre de vibrer pour ainsi transmettre vers l'extérieur sans perturbations les vibrations sonores produites par l'élément 22.

En revanche, lorsque la montre vient à être immergée, la membrane 17 se déformera en raison d'une brusque variation de la pression différentielle qui règne de ses deux côtés. Elle assumera alors une forme bombée en direction du fond 13a, le trajet de compensation de pression à travers le passage 26 ne parvenant pas assez rapidement à équilibrer la différence des pressions. A partir d'une certaine valeur de pression hydrostatique, la déformation de la membrane 17 sera telle qu'elle va s'appliquer contre le fond 13a de l'évidement 13, qui assure ainsi un soutien efficace empêchant toute détérioration de la membrane 17 et de l'élément transducteur 22.

La figure 2 représente très schématiquement une variante de l'invention dans laquelle un appareillage 1A comporte un boîtier 2A muni d'une chambre d'entrée circulaire 27. Celle-ci peut être agencée de la même façon que celle formée par la cavité 10 de la figure 1. Autour du bord de cette chambre 27 est ménagée, tournée vers l'intérieur, une nervure 28 de forme annulaire qui définit une surface d'appui 12A. Autour de cette nervure est prévue une première rainure 29 dans la paroi extérieure de laquelle débouche une seconde rainure 30.

L'appareillage comporte également une membrane 17A dont le bord extérieur est reçu dans la seconde rainure 30 pour y être solidement fixé par exemple par collage. La membrane 17A a une élasticité inhérente et est fixée dans la rainure 30 de manière à être sous une légère contrainte. De ce fait, elle est tendue sur la surface d'appui 12A formée sur la nervure annulaire 28 qui dépasse d'une certaine distance le fond de la première rainure 29. Un élément convertisseur sonore 22A est fixé sur la membrane 17A.

Derrière la membrane 17A, du côté intérieur, est en outre prévue une grille de soutien 31 formant le fond d'une chambre de déformation 13A. Cette grille est munie d'orifices de passage 32 et permet de maintenir la membrane 17 en cas de surpression exercée sur elle depuis l'extérieur.

Un passage 24A peut être prévu dans la paroi du boîtier 2A et être obturé par une pastille d'équilibrage de pression 26A, comme dans le mode de réalisation de la figure 1.

L'agencement de la figure 2 diffère de celui de la figure 1 en ce qu'il ne comprend aucun moyen élastique spécial pour assurer l'application de la membrane contre un élément du boîtier, l'élasticité nécessaire à cet effet étant due à celle inhérente à la membrane elle-même.

## Revendications

1. Appareillage portable étanche capable de subir une immersion jusqu'à une profondeur prédéterminée d'un liquide tel que l'eau, notamment montre étanche, comportant un boîtier (2; 2A) dans lequel est monté un transducteur sonore (22; 22A) de manière à communiquer de façon étanche aux fluides avec l'extérieur du boîtier (2; 2A) par l'intermédiaire d'énergie sonore **caractérisé en ce que**
- ledit transducteur sonore (22; 22A) est solidaire d'une membrane déformable (17; 17A) le séparant de façon étanche d'une cavité d'entrée (10, 11; 27) qui est ménagée dans ledit boîtier (2; 2A) et en communication directe avec l'extérieur, **en ce que** ladite membrane (17; 17A) est appliquée élastiquement par sa périphérie sur une surface d'appui (12; 12A) ménagée autour de ladite cavité en séparant celle-ci de façon étanche d'une chambre de déformation (13; 13A) ménagée dans ledit boîtier (2; 2A) du côté de la membrane (17; 17A) opposée à ladite cavité (10, 11; 27) tout en étant en communication avec l'intérieur de ce boîtier, et **en ce que** le fond (13a; 31) de ladite chambre de déformation (13; 13A) forme une surface de soutien pour ladite membrane (17; 17A) lorsqu'une pression statique extérieure supérieure à une valeur prédéterminée lui est appliquée.

2. Appareillage suivant la revendication 1, **caractérisé en ce qu'**il comporte un organe élastique (20, 21) prenant appui sur le fond (13a) de ladite chambre de déformation (13) et maintenant la périphérie de ladite membrane (17) appuyée contre ladite surface d'appui (12).

3. Appareillage suivant la revendication 2, **caractérisé en ce que** ledit organe élastique est un anneau (20) en un matériau élastique disposé au-dessus de la périphérie de la membrane (17) et comportant plusieurs pattes d'appui (21) pliées hors de son plan et s'appuyant sur cette périphérie.

4. Appareillage suivant la revendication 1, **caractérisé en ce que** ladite membrane (17A) est maintenue sur ladite surface d'appui (12A) en vertu de sa propre élasticité en étant montée tendue dans ledit boîtier (2A).

5. Appareillage suivant l'une quelconque des revendications 1 à 3, **caractérisé en ce que** ladite membrane (17) présente un rebord périphérique (18) s'étendant hors de son plan et au moyen duquel elle est collée à la paroi latérale de ladite chambre de déformation (13).

6. Appareillage suivant l'une quelconque des revendications 1 à 5, **caractérisé en ce que** ladite chambre de déformation (13; 13A) est mise en communication avec l'extérieur par des moyens (24, 25, 26; 24A, 26A) pour équilibrer les variations lentes de la pression différentielle de part et d'autre de ladite membrane (17; 17A).

7. Appareillage suivant la revendication 6, **caractérisé en ce que** lesdits moyens d'équilibrage sont formé par la membrane elle-même.

8. Appareillage suivant la revendication 6, **caractérisé en ce que** lesdits moyens d'équilibrage de pression comprennent une pastille (26; 26A) placée dans un passage (24; 24A) ménagé dans la paroi dudit boîtier (2; 2A), passage qui est en communication d'une part avec l'extérieur et d'autre part avec ladite chambre de déformation (13; 13A), et **en ce que** ladite pastille (26; 26A) est réalisée en une matière n'admettant une circulation d'air qu'en présence de variations lentes de la pression différentielle de ses deux côtés.

9. Appareillage suivant la revendication 8, **caractérisé en ce que** ladite pastille (26; 26A) est réalisée en Teflon® fritté ou en céramique.

10. Appareillage suivant l'une quelconque des revendications précédentes, **caractérisé en ce que** ledit transducteur sonore (22) est un microphone ou un haut-parleur.

11. Appareillage suivant l'une quelconque des revendications précédentes, **caractérisé en ce que** ladite membrane (17; 17A) est en silicone.

12. Appareillage suivant l'une quelconque des revendications précédentes, **caractérisé en ce que** ladite membrane présente une épaisseur de 300 µm pour un diamètre de 25 mm.

13. Appareillage suivant l'une quelconque des revendications précédentes, **caractérisé en ce que** le fond (31) de ladite chambre de déformation (13A) est une grille perforée.

## Patentansprüche

1. Dichte tragbare Vorrichtung, die bis zu einer vorgegebenen Tiefe in eine Flüssigkeit wie etwa Wasser eingetaucht werden kann, insbesondere eine dichte Uhr, die ein Gehäuse (2; 2A) aufweist, in dem ein Schallwandler (22; 22A) in der Weise angebracht ist, daß er fluiddicht mit der äußeren Umgebung des Gehäuses (2; 2A) über Schallenergie kommuniziert, **dadurch gekennzeichnet, daß**
- an dem Schallwandler (22; 22A) eine verformbare Membran (17; 17A) befestigt ist, die ihn in dichter Weise von einem Eintrittshohlraum (10, 11; 27) trennt, der in dem Gehäuse (2; 2A) ausgebildet ist und mit der äußeren Umgebung in einer direkten Verbindung steht, daß die Membran (17; 17A) an ihrem Umfang elastisch gegen eine Abstützoberfläche (12; 12A) gepresst ist, die um den Hohlraum ausgebildet ist, wodurch dieser in dichter Weise von einer Verformungskammer (13; 13A) getrennt ist, die in dem Gehäuse (2; 2A) auf seiten der Membran (17; 17A) gegenüber dem Hohlraum (10, 11; 27) ausgebildet ist und dabei mit dem Innenraum dieses Gehäuses in Verbindung steht, und daß der Boden (13a; 31) der Verformungskammer (13; 13A) eine Halteoberfläche für die Membran (17; 17A) bildet, wenn auf sie ein äußerer statischer Druck ausgeübt wird, der größer als ein vorgegebener Wert ist.

2. Vorrichtung nach Anspruch 1, **dadurch gekennzeichnet, daß** sie ein elastisches Organ (20, 21) aufweist, das sich auf dem Boden (13a) der Verformungskammer (13) abstützt und den Umfang der Membran (17) gegen die Abstützfläche (12) abgestützt hält.

3. Vorrichtung nach Anspruch 2, **dadurch gekennzeichnet, daß** das elastische Organ ein Ring (20) aus einem elastischen Werkstoff ist, der auf dem Umfang der Membran (17) angeordnet ist und mehrere Abstützansätze (21) umfaßt, die aus seiner Ebene gebogen sind und sich auf diesem Umfang abstützen.

4. Vorrichtung nach Anspruch 1, **dadurch gekennzeichnet, daß** die Membran (17A) auf der Abstützoberfläche (12A) aufgrund ihrer eigenen Elastizität gehalten wird, indem sie in dem Gehäuse (2A) gespannt angebracht ist.

5. Vorrichtung nach einem der Ansprüche 1 bis 3, **dadurch gekennzeichnet, daß** die Membran (17) eine Umfangskante (18) aufweist, die sich über ihre Ebene hinaus erstreckt und mittels derer sie an die Seitenwand der Verformungskammer (13) geklebt ist.

6. Vorrichtung nach einem der Ansprüche 1 bis 5, **dadurch gekennzeichnet, daß** die Verformungskammer (13; 13A) mit der äußeren Umgebung über Mittel (24, 25, 26; 24A, 26A) für den Ausgleich der langsamen differentiellen Druckänderungen beiderseits der Membran (17; 17A) in Verbindung steht.

7. Vorrichtung nach Anspruch 6, **dadurch gekennzeichnet, daß** die Ausgleichsmittel durch die Membran selbst gebildet sind.

8. Vorrichtung nach Anspruch 6, **dadurch gekennzeichnet, daß** die Druckausgleichsmittel ein Plättchen (26; 26A) aufweisen, das in einem Durchlaß (24; 24A) angeordnet ist, der in der Wand des Gehäuses (2; 2A) ausgebildet ist und einerseits mit der äußeren Umgebung und andererseits mit der Verformungskammer (13; 13A) in Verbindung steht, und daß das Plättchen (26; 26A) aus einem Werkstoff hergestellt ist, das nur in Gegenwart langsamer Änderungen des differentiellen Drucks auf seinen beiden Seiten eine Luftzirkulation zuläßt.

9. Vorrichtung nach Anspruch 8, **dadurch gekennzeichnet, daß** das Plättchen (26; 26A) aus gesintertem Teflon® oder aus Keramik hergestellt ist.

10. Vorrichtung nach einem der vorhergehenden Ansprüche, **dadurch gekennzeichnet, daß** der Schallwandler (22) ein Mikrophon oder ein Lautsprecher ist.

11. Vorrichtung nach einem der vorhergehenden Ansprüche, **dadurch gekennzeichnet, daß** die Membran (17; 17A) aus Silikon hergestellt ist.

12. Vorrichtung nach einem der vorhergehenden Ansprüche, **dadurch gekennzeichnet, daß** die Membran eine Dicke von 300 µm bei einem Durchmesser von 25 mm aufweist.

13. Vorrichtung nach einem der vorhergehenden Ansprüche, **dadurch gekennzeichnet, daß** der Boden (31) der Verformungskammer (13A) ein durchlochtes Gitter ist.

## Claims

1. Portable water resistant device capable of undergoing submersion to a predetermined depth in a liquid such as water, in particular a water resistant watch, including a case (2; 2A) in which is mounted an acoustic transducer (22; 22A) so as to communicate in a water tight manner with the exterior of the case (2; 2A) via acoustic energy, **characterised in that**
- said acoustic transducer (22; 22A) is attached to a membrane (17; 17A) which is able to be deformed, separating it in a watertight manner from an inlet cavity (10, 11; 27) which is arranged in said case (2; 2A) and in direct communication with the exterior, **in that** said membrane (17, 17A) is resiliently applied by its periphery onto a rest surface (12, 12A) arranged around said cavity separating the latter in a watertight manner from a deformation chamber (13; 13A) arranged in said case (2, 2A) on the side of the membrane (17; 17A) opposite to said cavity (10, 11; 27) while being in communication with the interior of said case, and **in that** the bottom (13, 13A) forms a support surface for said membrane (17; 17A) when an external static pressure greater than a predetermined value is applied thereto.

2. Device according to claim 1, **characterised in that** it includes a resilient element (20, 21) resting on the bottom (13a) of said deformation chamber (13) and holding the periphery of said membrane (17) applied against said rest surface (12).

3. Device according to claim 2, **characterised in that** said resilient element is a ring (20) made of a resilient material arranged above the periphery of the membrane (17) and including several support lugs (21) bent outside the plane thereof and resting on said periphery.

4. Device according to claim 1, **characterised in that** said membrane (17A) is on said rest surface (12A) by virtue of its own resilience by being mounted taut in said case (2A).

5. Device according to any one of claims 1 to 3, **characterised in that** said membrane (17) has a peripheral rim (18) extending beyond the plane thereof and by means of which it is bonded to the lateral wall of said deformation chamber (13).

6. Device according to any one of claims to 5, **characterised in that** said deformation chamber (13; 13A) is placed in communication with the exterior by means (24, 25, 26; 24A, 26A) for balancing the slow variations in the differential pressure on either side of said membrane (17; 17A).

7. Device according to claim 6, **characterised in that** said balancing means are formed by the membrane itself.

8. Device according to claim 6, **characterised in that** said pressure balancing means include a disc (26; 26A) placed in a passage (24; 24A) arranged in the wall of said case (2; 2A), said passage being in communication on the one hand with the exterior and on the other hand with said deformation chamber (13; 13A), and **in that** said disc (26; 26A) is made of a material which only allows a flow of air when there are slow variations in the differential pressure of its two sides.

9. Device according to any of claim 8,
**characterised in that** said disc (26; 26A) is made of sintered Teflon® or ceramic material.

10. Device according to any one of the preceding claims, **characterised in that** said acoustic transducer (22) is a microphone or a loud-speaker.

11. Device according to any one of the preceding claims, **characterised in that** said membrane (17; 17A) is made of silicon.

12. Device according to any one of the preceding claims, **characterised in that** said membrane has a thickness of 300 µm for a diameter of 25 mm.

13. Device according to any one of the preceding claims, **characterised in that** the bottom (31) of said deformation chamber (13A) is a perforated grid.
